# FASCICULE DE BREVET EUROPEEN

(11) **EP 2 453 323 B1**
(45) Date de publication et mention de la délivrance du brevet: **24.04.2013**
(21) Numéro de dépôt: 10191109.7
(22) Date de dépôt: 12.11.2010
(51) Int. Cl.: G07C 1/24

(54) **Procédé de régéneration d'un temps tournant d'une competition sportive en cours**
Regenerationsverfahren einer laufenden Zeit in einem laufenden Sportwettbewerb
Method for regenerating a lap time during a sports competition in progress

(43) Date de publication de la demande: 16.05.2012
(73) Titulaire: Swiss Timing Ltd., 2606 Corgémont (CH)
(72) Inventeur: Blondeau, Fabien, 2054, Chézard St-Martin (CH)
(74) Mandataire: Ravenel, Thierry Gérard Louis

(56) Documents cités:
- EP-A1- 1 139 299
- WO-A1-92/17862
- DE-A1-102006 006 667
- US-A1- 2007 076 528

## Description

L'invention concerne un procédé de régénération d'au moins un temps tournant d'une compétition sportive en cours dans un dispositif récepteur.

L'invention concerne également une installation de transmission de données pour la mise en oeuvre du procédé de régénération d'un temps tournant d'une compétition sportive en cours.

La compétition sportive concerne aussi bien une course jugée en continu pour des compétiteurs successifs ou qui partent en même temps d'un point de départ, sur un lieu à l'extérieur ou à l'intérieur. La compétition sportive peut être par exemple une course de ski, une course automobile, une course en athlétisme, une course de natation, une course d'aviron ou tout autre type de compétition où un temps de compétiteurs doit être chronométré. La compétition sportive peut également être une rencontre sportive entre deux équipes pour laquelle un temps initial, plusieurs temps intermédiaires d'arrêt, un temps final, ainsi qu'un score entre les deux équipes, peuvent être communiqués à un dispositif récepteur. Une telle compétition sportive peut être par exemple une rencontre de basketball, de hockey sur glace, de waterpolo ou diverses autres rencontres sportives disputées pendant un temps de jeu déterminé.

Le temps tournant durant une compétition sportive est le temps mesuré par le circuit de chronométrage d'un dispositif émetteur pendant la course d'un ou plusieurs compétiteurs. Ce temps tournant débute suite à la réception d'un signal de départ de la course et se termine pour chaque concurrent respectif dès la réception d'un signal d'arrivée. Le temps tournant dès le départ d'au moins un compétiteur est généralement affiché sur un grand écran d'affichage disposé à l'endroit de l'arrivée pour des spectateurs de ladite compétition sportive. Le temps de départ, un ou plusieurs temps intermédiaires et un temps final d'arrivée pour chaque concurrent peut également être affichés sur ledit grand écran.

Le dispositif émetteur qui comprend le circuit de chronométrage de la compétition sportive peut également communiquer toutes les données de course à un ou plusieurs dispositifs récepteurs. Ces dispositifs récepteurs peuvent être disposés sur le lieu de la compétition sportive ou également à distance du lieu de la compétition sportive en cours. Pour des dispositifs récepteurs distants du lieu ou sur le lieu de la compétition sportive, plusieurs données requises liées à la compétition sportive peuvent être communiquées par le dispositif émetteur via un réseau de communication, tel qu'Internet ou UMTS (GSM), à un ou plusieurs dispositifs récepteurs. La transmission des signaux de données depuis le dispositif émetteur jusqu'à au moins un dispositif récepteur distant du lieu de la compétition sportive est généralement d'une durée variable. Ce temps de transmission variable dépend de beaucoup de conditions de communication de signaux de données et notamment de la charge de transmission de données via le réseau de communication, tel qu'Internet.

Un temps de transmission variable pour la fourniture de signaux de données d'une course d'un dispositif émetteur à au moins un dispositif récepteur peut poser certains problèmes. Il peut être difficile de garantir une régénération régulière et sans saccades d'un temps tournant d'une compétition sportive dans un dispositif récepteur pour lui permettre de suivre en direct l'évolution d'une compétition sportive en cours. Cela constitue un inconvénient de l'état de la technique de toute installation de transmission de données d'une compétition sportive pour la régénération par exemple d'un temps tournant dans un dispositif récepteur distant.

Le document EP 1139299 concerne le chronométrage d'une compétition sportive. Le système décrit dans ce document tient compte des délais éventuels entre la transmission d'un signal de départ transmis au départ et sa réception à l'arrivée afin de pouvoir toujours afficher une information fiable à l'arrivée.

L'invention a donc pour but de pallier aux inconvénients de l'état de la technique en proposant un procédé de régénération d'au moins un temps tournant d'une compétition sportive en cours dans un dispositif récepteur, qui soit simple à mettre en fonction dans le dispositif récepteur sans consommation électrique excessive et permettant de régénérer un temps tournant de manière continue sans saccades.

A cet effet, l'invention concerne un procédé de régénération d'au moins un temps tournant d'une compétition sportive en cours dans un dispositif récepteur, qui comprend les caractéristiques définies dans la revendication indépendante 1.

Des étapes particulières du procédé de régénération du temps tournant sont définies dans les revendications dépendantes 2 à 9.

Un avantage du procédé de régénération d'un temps tournant dans un dispositif récepteur réside dans le fait qu'un décalage temporel est adapté dans le dispositif pour débuter le temps tournant après un écart temporel déterminé et suite au signalement d'un temps de départ dans les signaux de données reçus. Dans ces conditions, le temps tournant n'est pas dépendant d'un temps de transmission variable de signaux de données entre le dispositif émetteur et le dispositif récepteur. Ainsi aucune perturbation particulière ne survient lors de la régénération du temps tournant dans le dispositif récepteur et un affichage de ce temps sur un écran d'affichage peut être accompli en continu et sans saccades. Le temps de départ, les temps intermédiaires et le temps final d'arrivée peuvent également être affichés directement de manière précise sans effectuer toute correction du temps affiché par la suite. Une régénération d'un temps tournant avec un faible écart temporel entre le temps tournant du lieu de la compétition sportive et celui régénéré dans le dispositif récepteur est obtenu pour une présentation sensiblement en direct de l'évolution de ladite compétition sportive.

Avantageusement, la base de temps du dispositif récepteur, qui peut être remise à l'heure automatiquement et régulièrement, n'a pas besoin d'être précise au centième de secondes au même titre que le circuit de chronométrage d'une compétition sportive en cours. La précision de la base de temps du dispositif récepteur suffit pour régénérer le temps tournant au dixième de secondes.

Avantageusement peu de messages, c'est-à-dire peu de signaux de données, sont nécessaires d'être captés par le dispositif récepteur pour la régénération d'un temps tournant sans saccades. Il est uniquement nécessaire au dispositif récepteur de recevoir un temps de départ, un ou plusieurs temps intermédiaires et un temps d'arrivée pour régénérer avec un décalage temporel le temps tournant de la compétition sportive en continu et sans saccades. Une consommation électrique réduite dans le dispositif récepteur est ainsi obtenue pour la régénération d'un temps tournant.

A cet effet, l'invention concerne également une installation de transmission de données pour la mise en oeuvre du procédé de régénération d'un temps tournant d'une compétition sportive en cours, qui comprend les caractéristiques définies dans la revendication indépendante 10.

Des formes d'exécution particulières de l'installation de transmission de données sont définies dans les revendications dépendantes 11 à 15.

Les buts, avantages et caractéristiques du procédé de régénération d'un temps tournant d'une compétition sportive en cours dans un dispositif récepteur, et d'une installation pour sa mise en oeuvre apparaîtront mieux dans la description suivante d'au moins une forme d'exécution non limitative illustrée par les dessins sur lesquels :
la figure 1 représente schématiquement une installation de transmission de données pour la mise en oeuvre du procédé de régénération d'un temps tournant d'une compétition sportive en cours selon l'invention,
la figure 2 représente de manière simplifiée un dispositif récepteur sous forme de téléphone mobile pour la régénération d'un temps tournant d'une compétition sportive en cours selon l'invention,
la figure 3 représente un graphique temporel de signaux de données temporelles transmis par un dispositif émetteur relatif à deux compétiteurs successifs et reçus par un dispositif récepteur selon l'invention, et
la figure 4 représente un graphique de la variation du temps de transmission mesuré de messages transmis par un dispositif émetteur et reçus par un dispositif récepteur à distance.

Dans la description suivante, tous les éléments de l'installation de transmission de données pour la mise en oeuvre d'un procédé de régénération d'au moins un temps tournant dans un dispositif récepteur, qui sont bien connus de l'homme du métier dans ce domaine technique, ne seront relatés que de manière simplifiée.

A la figure 1, il est représenté schématiquement une installation 1 de transmission de données, qui est utilisée pour la mise en oeuvre du procédé de régénération d'un temps tournant d'une compétition sportive dans au moins un dispositif récepteur 5, 15.

L'installation 1 comprend tout d'abord un dispositif émetteur 2, qui peut être disposé sur le lieu de la compétition sportive. Un tel dispositif émetteur sur le lieu de la compétition sportive comprend au moins un circuit de chronométrage 3 précis au moins au centième ou au millième de secondes pour la mesure du temps de compétiteurs d'une compétition sportive. De manière bien connue, le temps de la compétition sportive peut être mesuré successivement ou en superposition lors du défilement d'un premier temps tournant d'un premier compétiteur et d'un second temps tournant d'un second compétiteur parti après le premier compétiteur. Le circuit de chronométrage 3 peut gérer plusieurs temps tournants en même temps pour un ou plusieurs compétiteurs. A la suite de tout temps de départ signalé au circuit de chronométrage 3 pour débuter tout temps tournant, le circuit de chronométrage 3 est à même de prélever chaque temps intermédiaire souhaité et au moins un temps final d'arrivée d'un ou plusieurs compétiteurs. Les informations de chaque temps tournant du circuit de chronométrage 3 peuvent être affichées sur un grand écran d'affichage 4 par une connexion adéquate entre le circuit de chronométrage et le grand écran d'affichage.

L'installation 1 peut également comprendre au moins un dispositif récepteur auxiliaire 5, qui est relié par un câble au dispositif émetteur 2 par exemple sur le lieu de la compétition sportive, et un ou plusieurs dispositifs récepteurs 15, 16, 17, 18, 19, qui sont distants du lieu ou sur le lieu de la compétition sportive en cours. Ces dispositifs récepteurs 15 sont par exemple au moins une station d'ordinateur 16 et un ou plusieurs dispositifs portables, tels que des téléphones mobiles 17, 18 et 19. La communication des signaux de données S_{T} du dispositif émetteur 2 peut se faire via un réseau de communication 10, tel qu'Internet. Un serveur 11 peut être utilisé pour la mémorisation d'information et la transmission simultanée de différents signaux de données S_{F1}, S_{F2}, S_{F3}, S_{F4}, à différents dispositifs récepteurs distants 16, 17, 18 et 19. Ces signaux de données S_{F1}, S_{F2}, S_{F3}, S_{F4} correspondent aux signaux de données S_{T} transmis directement depuis le dispositif émetteur 2. Le réseau de communication peut également concerner le réseau UMTS (GSM).

Le ou les dispositifs récepteurs 5, 15 peuvent être en mesure de régénérer le temps tournant avec un léger décalage temporel afin de s'affranchir de toute perturbation lors de la transmission de signaux de données S_{T} du dispositif émetteur 2. Pour ce faire, le dispositif récepteur 5, 16, 17, 18, 19 débute le comptage d'au moins un temps tournant d'au moins un compétiteur en course après un écart temporel déterminé Δt et suite à la réception d'un temps de départ fourni par le dispositif émetteur 2. Grâce à cet écart temporel fixé dans le dispositif récepteur 5, aucune perturbation ou saccade ne survient lors de la régénération en continu du temps tournant et l'affichage de ce temps sur un écran d'affichage dudit dispositif récepteur 5, 15. Le temps tournant régulièrement régénéré dans le dispositif récepteur 5, 15 est ensuite arrêté une fois que le temps compté dans le dispositif récepteur correspond au temps final des signaux de données reçus précédemment. Un ou plusieurs temps intermédiaires peuvent être signalés dans le dispositif récepteur une fois que le temps compté du temps tournant régénéré correspond aux temps intermédiaires des signaux de données reçus.

L'écart temporel déterminé Δt peut être fixé directement dans le dispositif récepteur 5, 15 par l'utilisateur du dispositif récepteur. Cet écart temporel peut être estimé grossièrement de manière à tenir compte par exemple d'un temps de transmission variable Tn comme montré par le graphique de la figure 4. Il peut être fixé par exemple à 3 secondes. Cet écart temporel déterminé Δt peut être supérieur à tout temps estimé de transmission Tn. De ce fait, l'utilisateur peut visionner sur son dispositif récepteur le temps tournant d'au moins un compétiteur en course et éventuellement tout temps intermédiaire pratiquement en direct et sans saccades.

Comme le dispositif récepteur 5, 15 comprend une base de temps qui n'a pas besoin d'être aussi précise que le temps mesuré par le circuit de chronométrage 3, il peut afficher également l'heure en plus du temps régénéré avec un décalage temporel déterminé. Cette heure peut être la même que l'heure du lieu de la compétition sportive ou être différente. Dans cette condition, un offset temporel doit être tenu compte dans le dispositif récepteur, mais ne porte pas préjudice à la régénération du temps tournant.

Les signaux de données S_{T} transmis par le dispositif émetteur 2 comprennent successivement notamment les informations relatives au temps de départ de tout compétiteur ou au temps de départ d'une rencontre sportive, à un ou plusieurs temps intermédiaires et à un temps final. De manière bien connue, l'heure du lieu de la compétition sportive, le numéro et le type de la compétition sportive, telle qu'une course, l'identification de chaque compétiteur avec son numéro de dossard, ou équipe, et l'indication du type de temps transmis sont également compris dans les signaux de données transmis par le dispositif émetteur 2. Ces informations peuvent être affichées sur un écran d'affichage du dispositif récepteur en même temps qu'au moins un temps tournant d'un compétiteur en course avec les temps de départ, intermédiaires et d'arrivée.

De manière à déterminer le temps de transmission Tn des signaux de données entre le dispositif émetteur 2 et au moins un dispositif récepteur 5, 15, tel qu'une station d'ordinateur 16 ou un téléphone portable 17, 18, 19, il doit au préalable être échangé différents signaux de données préliminaires dans une phase d'initialisation. Un calcul du temps de transmission peut ainsi être opéré dans le dispositif récepteur afin d'estimer le temps de transmission Tn comme montré à la figure 4. Suite à la détermination du temps de transmission, le dispositif récepteur peut être configuré pour fixer un écart temporel Δt suffisant de manière à débuter la régénération d'un temps tournant dans le dispositif récepteur après la réception du signal de départ. Cet écart temporel Δt peut être fixé également sans tenir compte directement du calcul du temps de transmission. L'écart temporel peut être fixé à une valeur fixée à l'avance.

Un dispositif récepteur 5, 15 peut être en mesure également de régénérer un premier temps tournant de la compétition sportive en cours d'un premier compétiteur, et un second temps tournant d'un second compétiteur parti après le premier compétiteur. Le premier temps tournant débute après un écart temporel déterminé Δt et suite au signalement d'un premier temps de départ du premier compétiteur dans les signaux de données reçus S_{T}. Le second temps tournant de la compétition sportive en cours débute après un écart temporel déterminé Δt suite au signalement d'un second temps de départ du second compétiteur dans les signaux de données reçus S_{T}. Ce second temps tournant débute avant ou après la réception par le dispositif récepteur 5, 15 d'un premier temps final du premier compétiteur dans les signaux de données reçus S_{T}. Le dispositif récepteur 5, 15 arrête le premier temps tournant une fois que le premier temps compté dans le dispositif récepteur correspond au premier temps final des signaux de données reçus S_{T}. Finalement, il arrête le second temps tournant une fois que le second temps compté dans le dispositif récepteur correspond à un second temps final des signaux de données reçus S_{T}.

Dans le cas d'une compétition sportive, telle que l'aviron, le dispositif récepteur 5, 15 reçoit des signaux de données du dispositif émetteur 2 pour la régénération après un écart temporel déterminé Δt d'un temps tournant de la compétition sportive en cours pour plusieurs compétiteurs partis en même temps. Des distances intermédiaires de chaque compétiteur peuvent être calculées et affichées sur un écran d'affichage du dispositif récepteur à la réception d'un ou plusieurs temps ou distances intermédiaires et d'au moins un temps final dans les signaux de données reçus S_{T}.

La figure 2 représente de manière simplifiée une forme d'exécution d'un dispositif récepteur 17 susceptible de régénérer au moins un temps tournant d'une compétition sportive en cours. Ce dispositif récepteur est de préférence un téléphone mobile 17, qui comprend une circuiterie électronique non représentée disposée à l'intérieur d'un boîtier fermé par un verre d'un écran d'affichage 27. Un ou plusieurs boutons ou touches tactiles 25 peuvent être prévus en périphérie de l'écran d'affichage 27 ou sur ledit écran d'affichage.

Sur l'écran d'affichage, il peut être affiché un premier temps tournant 29 d'un premier compétiteur avec toutes les indications 28 le concernant, le type de course, ainsi qu'un classement chronologique 30 de certains compétiteurs précédents. Sur cet écran d'affichage, il peut être prévu d'afficher en dessous de l'emplacement du premier temps tournant 29, un second temps tournant (non représenté) d'un second compétiteur parti après le premier compétiteur. Deux temps tournants 29 différents peuvent être visionnés. L'écran d'affichage permet également d'afficher les premier et second temps de départ, des premiers et seconds temps intermédiaires, et les premier et second temps finaux des deux compétiteurs successivement ou en même temps.

Pour bien montrer les instants de réception dans un même dispositif récepteur, tel qu'un téléphone mobile comme décrit ci-devant de tous les signaux temporels de deux compétiteurs en course, on peut se référer à la figure 3. Cette figure 3 représente donc un graphique temporel de signaux de données temporelles transmis par un dispositif émetteur relatif à deux compétiteurs en course avec un décalage temporel entre les deux, et reçus par un dispositif récepteur selon l'invention.

Le dispositif émetteur transmet tout d'abord un premier temps de départ t_{d1} d'un premier compétiteur. Ce premier temps de départ est reçu par le dispositif récepteur après un temps de transmission Tn précédemment calculé. Le dispositif récepteur débute la régénération du premier temps tournant après un écart temporel Δt déterminé au temps t_{Rd1}. A la suite de ce premier temps tournant, le dispositif émetteur transmet un second temps de départ t_{d2} d'un second compétiteur. Ce second temps de départ est reçu par le dispositif récepteur après un temps de transmission Tn qui peut être variable d'une transmission à l'autre. Le dispositif récepteur débute la régénération du second temps tournant après un écart temporel Δ t déterminé au temps t_{Rd2}.

Durant la course des premier et second compétiteurs, le dispositif émetteur peut transmettre un temps intermédiaire de chaque compétiteur. Un premier temps intermédiaire à l'instant tᵢ₁ est transmis par le dispositif émetteur et reçu après un temps de transmission Tn par le dispositif récepteur. En fonction de la régénération décalée de Δt du premier temps tournant dans le dispositif récepteur, le premier temps intermédiaire est affiché au temps t_{Ri1} une fois que le temps compté dans le dispositif récepteur correspond au premier temps intermédiaire reçu dans les signaux de données. Il en est de même pour un second temps intermédiaire à l'instant tᵢ₂ transmis par le dispositif émetteur pour le second compétiteur. Le second temps intermédiaire est affiché au temps t_{Ri2} une fois que le temps compté dans le dispositif récepteur correspond au second temps intermédiaire reçu dans les signaux de données.

Au terme de la course des premier et second compétiteurs, le dispositif émetteur transmet un temps final pour chaque compétiteur. Un premier temps final à l'instant tₐ₁ est transmis par le dispositif émetteur et reçu après un temps de transmission Tn par le dispositif récepteur. Avec la régénération décalée de Δt du premier temps tournant dans le dispositif récepteur, le premier temps final est affiché au temps t_{Ra1} une fois que le temps compté dans le dispositif récepteur correspond au premier temps final reçu dans les signaux de données. Un second temps final à l'instant tₐ₂ est transmis par le dispositif émetteur et reçu après un temps de transmission Tn par le dispositif récepteur. Le second temps final est affiché au temps t_{Ra2} une fois que le temps compté dans le dispositif récepteur correspond au second temps final reçu dans les signaux de données.

Bien entendu, le dispositif émetteur peut également transmettre au dispositif récepteur une information si le compétiteur n'a pas terminé sa course. Cela permet au dispositif récepteur d'effacer les informations temporelles de ce compétiteur.

A partir de la description qui vient d'être faite, plusieurs variantes du procédé de régénération d'un temps tournant d'une compétition sportive en cours dans un dispositif récepteur, et d'une installation pour sa mise en oeuvre, peuvent être conçues par l'homme du métier sans sortir du cadre de l'invention définie par les revendications. Le dispositif émetteur de signaux de données temporelles peut également se trouver en un autre lieu que le lieu du déroulement de la compétition sportive.

## Revendications

1. Procédé de régénération d'au moins un temps tournant d'une compétition sportive en cours dans au moins un dispositif récepteur (5, 15) sur la base de signaux de données (S_{T}) transmis par un dispositif émetteur (2), ledit procédé comprenant les étapes de :
- transmettre depuis le dispositif émetteur des signaux de données (S_{T}) pendant le déroulement de la compétition sportive,
- recevoir les signaux de données (S_{T}) dans au moins un dispositif récepteur (5, 15), et
- régénérer dans le dispositif récepteur le temps tournant de la compétition sportive en cours, après un écart temporel déterminé (Δt) dans ledit dispositif récepteur (5, 15), suite au signalement d'un temps de départ dans les signaux de données reçus (S_{T}), et
- arrêter le temps tournant dans le dispositif récepteur une fois que le temps compté dans le dispositif récepteur correspond au temps final des signaux de données reçus.

2. Procédé selon la revendication 1, **caractérisé en ce que** le dispositif récepteur (5, 15) régénère au moins un temps tournant de la compétition sportive en cours avec un écart temporel déterminé (Δt) suite au signalement d'un temps de départ dans les signaux de données reçus (S_{T}), **en ce que** le dispositif récepteur fournit une information d'un ou plusieurs temps intermédiaires pendant la régénération du temps tournant à chaque fois que le temps compté dans le dispositif récepteur correspond à un ou plusieurs temps intermédiaires successifs des signaux de données reçus (S_{T}), et **en ce que** le dispositif récepteur arrête le temps tournant une fois que le temps compté dans le dispositif récepteur correspond au temps final des signaux de données reçus (S_{T}).

3. Procédé selon l'une des revendications 1 et 2, pour lequel le dispositif récepteur (5, 15) comprend un écran d'affichage (27), **caractérisé en ce que** le dispositif récepteur (5, 15) affiche sur l'écran d'affichage (27) avec un écart temporel déterminé (Δt), le temps de départ du temps tournant régénéré dans le dispositif, le ou les temps intermédiaires et le temps final.

4. Procédé selon l'une des revendications précédentes, **caractérisé en ce que** les signaux de données (S_{T}) fournis par le dispositif émetteur (2) sont transmis par l'intermédiaire d'un réseau de communication du type Internet ou UMTS à au moins un dispositif récepteur (15) distant du lieu de la compétition sportive pour la régénération du temps tournant de la compétition sportive en cours.

5. Procédé selon l'une des revendications précédentes, **caractérisé en ce qu'**avant la régénération d'un temps tournant dans le dispositif récepteur (5, 15), une phase initiale de transmission de signaux de données entre le dispositif émetteur (2) et le dispositif récepteur (5, 15) est effectuée de manière à déterminer un temps de transmission (Tn) d'information entre le dispositif émetteur et le dispositif récepteur afin de fixer un écart temporel déterminé (Δt) dans le dispositif récepteur, qui est supérieur au temps de transmission.

6. Procédé selon l'une des revendications précédentes, **caractérisé en ce que** le dispositif récepteur (5, 15) régénère un premier temps tournant de la compétition sportive en cours d'un premier compétiteur, après un écart temporel déterminé (Δt) dans ledit dispositif récepteur (5, 15), suite au signalement d'un premier temps de départ du premier compétiteur dans les signaux de données reçus (S_{T}), **en ce que** le dispositif récepteur (5, 15) régénère un second temps tournant de la compétition sportive en cours d'un second compétiteur avec un écart temporel déterminé (Δt) suite au signalement d'un second temps de départ du second compétiteur dans les signaux de données reçus (S_{T}) avant ou après la réception par le dispositif récepteur d'un premier temps final du premier compétiteur dans les signaux de données reçus (S_{T}), **en ce que** le dispositif récepteur arrête le premier temps tournant une fois que le premier temps compté dans le dispositif récepteur correspond au premier temps final des signaux de données reçus (S_{T}), et **en ce que** le dispositif récepteur arrête le second temps tournant une fois que le second temps compté dans le dispositif récepteur correspond à un second temps final des signaux de données reçus (S_{T}).

7. Procédé selon la revendication 6, **caractérisé en ce que** les premier et second temps de départ, des premiers et seconds temps intermédiaires, et les premier et second temps finaux des deux compétiteurs sont affichés en même temps sur un écran d'affichage (27) du dispositif récepteur (5, 15) durant l'intervalle de temps où les compétiteurs sont tous les deux en course.

8. Procédé selon la revendication 7, **caractérisé en ce que** l'écran d'affichage du dispositif récepteur (5, 15) affiche avec un écart temporel déterminé (Δt) un classement de la compétition sportive en cours en même temps que le premier et/ou le second temps tournants des premier et/ou second compétiteurs en course, régénérés dans le dispositif récepteur.

9. Procédé selon l'une des revendications 1 à 5, **caractérisé en ce que** le dispositif émetteur (2) transmet des signaux de données à au moins un dispositif récepteur (5, 15) pour la régénération après un écart temporel déterminé (Δt), d'un temps tournant de la compétition sportive en cours pour plusieurs compétiteurs partis en même temps, et **en ce que** des distances intermédiaires de chaque compétiteur sont calculées et affichées sur un écran d'affichage (27) du dispositif récepteur à la réception d'un ou plusieurs temps intermédiaires et d'au moins un temps final dans les signaux de données reçus (S_{T}).

10. Installation (1) de transmission de données pour la mise en oeuvre du procédé de régénération d'au moins un temps tournant d'une compétition sportive en cours dans au moins un dispositif récepteur selon l'une des revendications précédentes, l'installation comprenant un dispositif émetteur (2), qui contient un circuit de chronométrage (3) pour mesurer le temps d'une compétition sportive, le dispositif émetteur (2) transmettant des signaux de données relatifs au temps de départ de la compétition sportive et des signaux de données (S_{T}) relatifs au temps final de la compétition sportive, et au moins un dispositif récepteur (5, 15) pour recevoir les signaux de données du dispositif émetteur afin de régénérer au moins un temps de la compétition sportive en cours après un écart temporel déterminé (Δt) dans le dispositif récepteur de manière à régénérer le temps tournant sans saccade et en continu.

11. Installation (1) selon la revendication 10, **caractérisée en ce que** le dispositif récepteur (5) est relié au dispositif émetteur (2) par l'intermédiaire d'un câble électrique, le dispositif émetteur (2) étant sur le lieu de la compétition sportive.

12. Installation (1) selon la revendication 10, **caractérisée en ce que** le dispositif récepteur (15) est relié au dispositif émetteur (2) par l'intermédiaire d'un réseau de communication du type Internet ou UMTS.

13. Installation (1) selon la revendication 12, **caractérisée en ce que** plusieurs dispositif récepteurs (15) distants du lieu de la compétition sportive en cours sont des téléphones mobiles (17, 18, 19) pour la régénération et l'affichage de manière individuelle d'un temps tournant après un écart temporel déterminé respectif de chaque téléphone mobile suite à la réception d'un temps de départ dans les signaux de données reçus (S_{F2}, S_{F3}, S_{F4}).

14. Installation (1) selon la revendication 12, **caractérisée en ce qu'**au moins un dispositif récepteur (15) distant du lieu de la compétition sportive en cours est une station d'ordinateur (16) pour la régénération et l'affichage d'un temps tournant après un écart temporel déterminé dans la station d'ordinateur suite à la réception d'un temps de départ dans les signaux de données reçus (S_{F1}).

15. Installation (1) selon la revendication 10, **caractérisée en ce que** le dispositif récepteur (5, 15) comprend un écran d'affichage (27) susceptible d'afficher un premier temps tournant régénéré d'un premier compétiteur, un second temps tournant régénéré d'un second compétiteur et une partie du classement chronologique de plusieurs compétiteurs ayant terminés leur course.

## Claims

1. Method for refreshing at least one running time for a sports competition in progress in at least one receiver device (5, 15) on the basis of data signals (S_{T}) transmitted by a transmitter device (2), wherein said method includes the steps of:
- transmitting data signals (S_{T}) from the transmitter device as the sports competition is taking place,
- receiving data signals (S_{T}) in at least one receiver device (5, 15), and
- in the receiver device, refreshing the running time of the sports competition in progress after a determined temporal lag (Δt) in said receiver device (5, 15), following the indication of a starting time in the received data signals (S_{T}), and
- stopping the running time in the receiver device, once the time counted in the receiver device matches the final time in the received data signals.

2. Method according to claim 1, **characterized in that** the receiver device (5, 15) refreshes at least one running time for the sports competition in progress with a determined temporal lag (Δt) following the indication of a starting time in the received data signals (S_{T}), **in that** the receiver device supplies data for one or several intermediate times during the refreshment of the running time each time that the time counted in the receiver device matches one or several successive intermediate times in the received data signals (S_{T}), and **in that** the receiver device stops the running time once the time counted in the receiver device matches the final time in the received data signals (S_{T}).

3. Method according to any of claims 1 and 2, wherein the receiver device (5, 15) includes a display screen (27), **characterized in that** the receiver device (5, 15) displays, on the display screen (27), with a determined temporal lag (Δt), the starting time of the running time refreshed in the device, the intermediate time or times and the final time.

4. Method according to any of the preceding claims, **characterized in that** the data signals (S_{T}) supplied by the transmitter device (2) are transmitted via a communication network of the Internet or UMTS type to at least one receiver device (15) remote from the sports competition venue for refreshing the running time of the sports competition in progress.

5. Method according to any of the preceding claims, **characterized in that**, prior to refreshing a running time in the receiver device (5, 15), an initial data signal transmission phase is performed between the transmitter device (2) and the receiver device (5, 15) so as to determine a data transmission time (Tn) between the transmitter device and the receiver device and to set a determined temporal lag (Δt) in the receiver device, which is greater than the transmission time.

6. Method according to any of the preceding claims, **characterized in that** the receiver device (5, 15) refreshes a first running time of the sports competition in progress for a first competitor, after a determined temporal lag (Δt) in said receiver device (5, 15), following the indication of a first starting time for the first competitor in the received data signals (S_{T}), and **in that** the receiver device (5, 15) refreshes a second running time of the sports competition in progress for a second competitor with a determined temporal lag (Δt) following the indication of a second starting time for the second competitor in the received data signals (S_{T}) prior to or after reception by the receiver device of a first final time for the first competitor in the received data signals (S_{T}), **in that** the receiver device stops the first running time once the first time counted in the receiver device matches the first final time in the received data signals (S_{T}), and **in that** the receiver device stops the second running time once the second time counted in the receiver device matches a second final time in the received data signals (S_{T}).

7. Method according to claim 6, **characterized in that** the first and second starting times, first and second intermediate times and the first and second final times of the two competitors are displayed at the same time on a display screen (27) of the receiver device (5, 15) during the period of time when both competitors are racing.

8. Method according to claim 7, **characterized in that** the display screen of the receiver device (5, 15) displays a classification of the sports competition in progress with a determined temporal lag (Δt), at the same time as the first and/or second running times of the first and/or second competitors who are racing, refreshed in the receiver device.

9. Method according to any of claims 1 to 5, **characterized in that** the transmitter device (2) transmits data signals to at least one receiver device (5, 15) for refreshing, after a determined temporal lag (Δt), a running time of the sports competition in progress for several competitors who started at the same time, and **in that** intermediate distances are calculated for each competitor and displayed on a display screen (27) of the receiver device upon reception of one or several intermediate times and at least one final time in the received data signals (S_{T}).

10. Data transmission apparatus (1) for implementing the method for refreshing at least one running time for a sports competition in progress in at least one receiver device according to any of the preceding claims, wherein the apparatus includes a transmitter device (2), which contains a timing circuit (3) for measuring the time of a sports competition, the transmitter device (2) transmiting data signals relating to the starting time of the sports competition and data signals (S_{T}) relating to the final time of the sports competition, and at least one receiver device (5, 15) for receiving the data signals from the transmitter device so as to refresh at least one time of the sports competition in progress after a determined temporal lag (Δt) in the receiver device so as to refresh the running time continuously and without any jerkiness.

11. Apparatus (1) according to claim 10, **characterized in that** the receiver device (5) is connected to the transmitter device (2) via an electric cable, and the transmitter device (2) is at the sports competition venue.

12. Apparatus (1) according to claim 10, **characterized in that** the receiver device (15) is connected to the transmitter device (2) via a communication network of the Internet or UMTS type.

13. Apparatus (1) according to claim 12, **characterized in that** several receiver devices (15) remote from the venue where the sports competition is taking place are mobile telephones (17, 18, 19) for individually refreshing and displaying a running time after a temporal lag determined respectively for each mobile telephone following reception of a starting time in the received data signals (S_{F2}, S_{F3}, S_{F4}).

14. Apparatus (1) according to claim 12, **characterized in that** at least one receiver device (15) remote from the venue where the sports competition is taking place is a computer station (16) for refreshing and displaying a running time after a determined temporal lag in the computer station following reception of a starting time in the received data signals (S_{F1}).

15. Apparatus (1) according to claim 10, **characterized in that** the receiver device (5, 15) includes a display screen (27) capable of displaying a first refreshed running time for a first competitor, a second refreshed running time for a second competitor and part of a chronological classification of several competitors who have finished the race.

## Patentansprüche

1. Verfahren zum Auffrischen wenigstens einer ablaufenden Zeit in einem laufenden sportlichen Wettbewerb in einer Empfängervorrichtung (5, 15) anhand von Datensignalen (S_{T}), die von einer Sendervorrichtung (2) gesendet werden, wobei das Verfahren die folgenden Schritte umfasst:
- Senden der Datensignale (S_{T}) von der Sendervorrichtung während des Ablaufs des sportlichen Wettbewerbs,
- Empfangen der Datensignale (S_{T}) in wenigstens einer Empfängervorrichtung (5, 15) und
- Auffrischen der ablaufenden Zeit des laufenden sportlichen Wettbewerbs in der Empfängervorrichtung nach einem bestimmten zeitlichen Abstand (Δt) in der Empfängervorrichtung (5, 15) nach der Angabe einer Startzeit in den empfangenen Datensignalen (S_{T}) und
- Anhalten der ablaufenden Zeit in der Empfängervorrichtung, sobald die in der Empfängervorrichtung gezählte Zeit der Endzeit in den empfangenen Datensignalen entspricht.

2. Verfahren nach Anspruch 1, **dadurch gekennzeichnet, dass** die Empfängervorrichtung (5, 15) wenigstens eine ablaufende Zeit des laufenden sportlichen Wettbewerbs mit einem bestimmten zeitlichen Abstand (Δt) nach der Angabe einer Startzeit in den empfangenen Datensignalen (S_{T}) auffrischt, dass die Empfängervorrichtung Informationen über eine oder mehrere Zwischenzeiten während des Auffrischens der ablaufenden Zeit jedes Mal liefert, wenn die in der Empfängervorrichtung gezählte Zeit einer oder mehreren aufeinanderfolgenden Zwischenzeiten der empfangenen Datensignale (S_{T}) entspricht, und dass die Empfängervorrichtung die ablaufende Zeit anhält, sobald die in der Empfängervorrichtung gezählte Zeit der Endzeit der empfangenen Datensignale (S_{T}) entspricht.

3. Verfahren nach einem der Ansprüche 1 und 2, für das die Empfängervorrichtung (5, 15) einen Anzeigeschirm (27) umfasst, **dadurch gekennzeichnet, dass** die Empfängervorrichtung (5, 15) auf dem Anzeigeschirm (27) mit einem bestimmten zeitlichen Abstand (Δt) die Startzeit der in der Vorrichtung aufgefrischten ablaufenden Zeit, die eine oder die mehreren Zwischenzeiten und die Endzeit anzeigt.

4. Verfahren nach einem der vorhergehenden Ansprüche, **dadurch gekennzeichnet, dass** die von der Sendervorrichtung (2) gelieferten Datensignale (S_{T}) über ein Kommunikationsnetz des Typs Internet oder UMTS zu wenigstens einer Empfängervorrichtung (15), die sich an einem von dem sportlichen Wettbewerb entfernten Ort befindet, für das Auffrischen der ablaufenden Zeit des laufenden sportlichen Wettbewerbs gesendet werden.

5. Verfahren nach einem der vorhergehenden Ansprüche, **dadurch gekennzeichnet, dass** vor dem Auffrischen der ablaufenden Zeit in der Empfängervorrichtung (5, 15) eine anfängliche Phase des Sendens von Datensignalen zwischen der Sendervorrichtung (2) und der Empfängervorrichtung (5, 15) ausgeführt wird, derart, dass eine Zeit (Tn) zum Senden von Informationen zwischen der Sendervorrichtung und der Empfängervorrichtung bestimmt wird, um einen bestimmten zeitlichen Abstand (Δt) in der Empfängervorrichtung, der größer ist als die Sendezeit, festzulegen.

6. Verfahren nach einem der vorhergehenden Ansprüche, **dadurch gekennzeichnet, dass** die Empfängervorrichtung (5, 15) eine erste ablaufende Zeit des laufenden sportlichen Wettbewerbs eines ersten Konkurrenten nach einem bestimmten zeitlichen Abstand (Δt) in der Empfängervorrichtung (5, 15) nach der Angabe einer ersten Startzeit des ersten Konkurrenten in den empfangenen Datensignalen (S_{T}) auffrischt, dass die Empfängervorrichtung (5, 15) eine zweite ablaufende Zeit des momentan ablaufenden sportlichen Wettbewerbs eines zweiten Konkurrenten mit einem bestimmten zeitlichen Abstand (Δt) nach der Angabe einer zweiten Startzeit des zweiten Konkurrenten in den empfangenen Datensignalen (S_{T}) vor oder nach dem Empfang durch die Empfängervorrichtung einer ersten Endzeit des ersten Konkurrenten in den empfangenen Datensignalen (S_{T}) auffrischt, dass die Empfängervorrichtung die erste ablaufende Zeit anhält, sobald die in der Empfängervorrichtung gezählte erste Zeit der ersten Endzeit der empfangenen Datensignale (S_{T}) entspricht, und dass die Empfängervorrichtung die zweite ablaufende Zeit anhält, sobald die in der Empfängervorrichtung gezählte zweite Zeit einer zweiten Endzeit der empfangenen Datensignale (S_{T}) entspricht.

7. Verfahren nach Anspruch 6, **dadurch gekennzeichnet, dass** die erste und die zweite Startzeit, die ersten und zweiten Zwischenzeiten und die erste und die zweite Endzeit der zwei Konkurrenten auf einem Anzeigeschirm (27) der Empfängervorrichtung (5, 15) während des Zeitintervalls, in dem beide Konkurrenten im Lauf sind, gleichzeitig angezeigt werden.

8. Verfahren nach Anspruch 7, **dadurch gekennzeichnet, dass** der Anzeigeschirm der Empfängervorrichtung (5, 15) eine Klassifizierung des laufenden sportlichen Wettbewerbs mit einem bestimmten zeitlichen Abstand (Δt) gleichzeitig mit der ersten und/oder der zweiten ablaufenden Zeit des ersten und/oder des zweiten momentan im Lauf befindlichen Konkurrenten, die in der Empfängervorrichtung aufgefrischt werden, anzeigt.

9. Verfahren nach einem der Ansprüche 1-5, **dadurch gekennzeichnet, dass** die Sendervorrichtung (2) Datensignale an wenigstens eine Empfängervorrichtung (5, 15) für das Auffrischen nach einem bestimmten zeitlichen Abstand (Δt) einer ablaufenden Zeit des laufenden sportlichen Wettbewerbs für mehrere gleichzeitig gestartete Konkurrenten sendet und dass die Zwischenstrecken jedes Konkurrenten auf einem Anzeigeschirm (27) der Empfängervorrichtung bei Empfang einer oder mehrerer Zwischenzeiten und wenigstens einer Endzeit in den empfangenen Datensignalen (S_{T}) berechnet und angezeigt werden.

10. Anlage (1) zum Senden von Daten für die Ausführung des Verfahrens zum Auffrischen wenigstens einer ablaufenden Zeit eines laufenden sportlichen Wettbewerbs in wenigstens einer Empfängervorrichtung nach einem der vorhergehenden Ansprüche, wobei die Anlage eine Sendervorrichtung (2), die eine Zeitmessschaltung (3) zum Messen der Zeit eines sportlichen Wettbewerbs enthält, wobei die Sendervorrichtung (2) Datensignale in Bezug auf die Startzeit des sportlichen Wettbewerbs und Datensignale (S_{T}) in Bezug auf die Endzeit des sportlichen Wettbewerbs sendet, und wenigstens eine Empfängervorrichtung (5, 15) zum Empfangen der Datensignale der Sendervorrichtung, um wenigstens eine Zeit des laufenden sportlichen Wettbewerbs nach einem bestimmten zeitlichen Abstand (Δt) in der Empfängervorrichtung aufzufrischen, derart, dass die ablaufende Zeit ruckfrei und kontinuierlich aufgefrischt wird, umfasst.

11. Anlage (1) nach Anspruch 10, **dadurch gekennzeichnet, dass** die Empfängervorrichtung (5) mit der Sendervorrichtung (2) über ein elektrisches Kabel verbunden ist, wobei sich die Sendervorrichtung (2) am Ort des sportlichen Wettbewerbs befindet.

12. Anlage (1) nach Anspruch 10, **dadurch gekennzeichnet, dass** die Empfängervorrichtung (15) mit der Sendervorrichtung (2) über ein Kommunikationsnetz des Typs Internet oder UMTS verbunden ist.

13. Anlage (1) nach Anspruch 12, **dadurch gekennzeichnet, dass** mehrere Empfängervorrichtungen (15), die entfernt von dem Ort des laufenden sportlichen Wettbewerbs vorhanden sind, Mobiltelefone (17, 18, 19) für die individuelle Auffrischung und Anzeige einer ablaufenden Zeit nach einem jeweiligen bestimmten zeitlichen Abstand jedes Mobiltelefons nach dem Empfang einer Startzeit in den empfangenen Datensignalen (S_{F2}, S_{F3}, S_{F4}) sind.

14. Anlage (1) nach Anspruch 12, **dadurch gekennzeichnet, dass** wenigstens eine Empfängervorrichtung (15), die entfernt von dem Ort des laufenden sportlichen Wettbewerbs vorhanden ist, eine Rechnerstation (16) für die Auffrischung und Anzeige einer ablaufenden Zeit nach einem bestimmten zeitlichen Abstand in der Rechnerstation nach dem Empfang einer Startzeit in den empfangenen Datensignalen (S_{F1}) ist.

15. Anlage (1) nach Anspruch 10, **dadurch gekennzeichnet, dass** die Empfängervorrichtung (5, 15) einen Anzeigeschirm (27) umfasst, der eine erste aufgefrischte ablaufende Zeit eines ersten Konkurrenten, eine zweite aufgefrischte ablaufende Zeit eines zweiten Konkurrenten und einen Teil der chronologischen Klassifizierung mehrerer Konkurrenten, die ihren Lauf beendet haben, anzeigen kann.
